# EUROPÄISCHE PATENTSCHRIFT

(11) **EP 3 508 672 B1**
(45) Veröffentlichungstag und Bekanntmachung des Hinweises auf die Patenterteilung: **07.10.2020**
(21) Anmeldenummer: 19150004.0
(22) Anmeldetag: 02.01.2019
(51) Int. Cl.: E05B 79/20, E05B 81/14, E05B 81/20, E05B 81/24, E05B 81/06

(54) **KRAFTFAHRZEUGSCHLOSS**
MOTOR VEHICLE LOCK
SERRURE DE VÉHICULE AUTOMOBILE

(30) Priorität: 08.01.2018 DE 102018100254
(43) Veröffentlichungstag der Anmeldung: 10.07.2019
(73) Patentinhaber: Brose Schliesssysteme GmbH & Co. KG, 42369 Wuppertal (DE)
(72) Erfinder: Wirz, Wladimir, 44379 Dortmund (DE); Hörschgen, Frank, 42657 Solingen (DE); Runge, Katharina, 42929 Wermelskirchen (DE)
(74) Vertreter: Gottschald Patentanwälte Partnerschaft mbB

(56) Entgegenhaltungen:
- EP-A2- 0 968 348
- WO-A1-2017/178462
- DE-A1- 3 150 621
- DE-A1- 19 700 887
- DE-A1-102014 205 371
- DE-A1-102015 224 224

## Beschreibung

Die vorliegende Erfindung betrifft ein Kraftfahrzeugschloss gemäß dem Oberbegriff von Anspruch 1 sowie eine Kraftfahrzeugschlossanordnung mit einem solchen Kraftfahrzeugschloss gemäß Anspruch 12.

Das in Rede stehende Kraftfahrzeugschloss kann bei allen Arten von Verschlusselementen eines Kraftfahrzeugs Anwendung finden. Dazu gehören insbesondere Seitentüren, Hecktüren, Heckklappen, Heckdeckel, Fronthauben, insbesondere Motorhauben. Diese Verschlusselemente können grundsätzlich nach Art von Schiebetüren ausgestaltet sein.

Insbesondere bei Seitentüren kommt dem komfortablen Öffnen und Schließen besondere Bedeutung zu. Vor diesem Hintergrund sind motorische Komfortfunktionen bekannt geworden, die der Unterstützung des Benutzers beim Öffnen und Schließen der Kraftfahrzeugtür dienen.

Das bekannte Kraftfahrzeugschloss (DE 10 2014 119 382 A1), von dem die Erfindung ausgeht, stellt drei motorische Komfortfunktionen bereit. Das Kraftfahrzeugschloss ist mit den üblichen Schließelementen "Schlossfalle" und "Sperrklinke" ausgestattet. Bei der ersten Komfortfunktion handelt es sich um eine motorische Öffnungsfunktion, mit der sich die Sperrklinke zum Öffnen des Verschlusselements ausheben lässt. Bei der zweiten Komfortfunktion handelt es sich um eine motorische Aufstellfunktion, mit der sich die Schlossfalle und damit das Verschlusselement in der jeweiligen Öffnungsrichtung aufstellen lässt. Bei der dritten Komfortfunktion handelt es sich um eine motorische Zuziehfunktion, bei der die Schlossfalle und damit das Verschlusselement von einer Vorschließstellung in eine Hauptschließstellung zugezogen werden.

Alle drei Komfortfunktionen werden bei dem bekannten Kraftfahrzeugschloss von einer einzigen Antriebsanordnung übernommen, die separat vom Kraftfahrzeugschloss angeordnet sein kann und die über einen Bowdenzug mit dem Kraftfahrzeugschloss antriebstechnisch gekoppelt sein kann. Allerdings ist der konstruktive Aufbau wenig kompakt und vergleichsweise aufwändig. Dies geht in erster Linie auf die Tatsache zurück, dass die Schlossfalle für die Zuziehfunktion einerseits und die Aufstellfunktion andererseits in entgegengesetzten Richtungen anzutreiben ist, so dass der hieran beteiligte Antriebsstrang entsprechend bidirektional betrieben werden muss. Ähnliches gilt für ein ebenfalls bekanntes Kraftfahrzeugschloss (DE 10 2014 205 371 A1), das einen alternativen konstruktiven Aufbau zeigt.

Ein weiteres Kraftfahrzeugschloss mit bidirektionaler Antriebsanordnung für die drei Komfortfunktionen ist aus der DE 197 00 887 A1 bekannt.

Der Erfindung liegt das Problem zugrunde, das bekannte Kraftfahrzeugschloss derart auszugestalten und weiterzubilden, dass dessen konstruktiver Aufbau bei hoher Kompaktheit vereinfacht wird.

Das obige Problem wird bei einem Kraftfahrzeugschloss gemäß dem Oberbegriff von Anspruch 1 durch die Merkmale des kennzeichnenden Teils von Anspruch 1 gelöst.

Vorschlagsgemäß wird zunächst einmal davon ausgegangen, dass das Kraftfahrzeugschloss eine Betätigungsanordnung aufweist, durch deren Betätigung eine Zuziehbewegung und eine Aufstellbewegung der Schlossfalle sowie eine Öffnungsbewegung der Sperrklinke erzeugbar ist.

Wesentlich ist nun die grundsätzliche Erkenntnis, dass ein spezieller struktureller Aufbau der Betätigungsanordnung zu einer Vereinfachung nicht nur des Kraftfahrzeugschlosses, sondern auch der dem Kraftfahrzeugschloss zugeordneten Antriebsanordnung, also der Kraftfahrzeugschlossanordnung insgesamt, führt. Dabei werden der Betätigungsanordnung zwei Betätigungselemente zugeordnet, die in einer dem jeweiligen Betätigungselement fest zugeordneten Betätigungsrichtung zu betätigen sind, um die obigen Komfortfunktionen umzusetzen.

Der Begriff "fest zugeordnete Betätigungsrichtung" bedeutet, dass die Betätigung des jeweiligen Betätigungselements nur in ein und derselben Betätigungsrichtung vorgesehen ist. Für den bevorzugten Fall, dass es sich bei dem Betätigungselement um ein schwenkbares Betätigungselement handelt, definiert die Betätigungsrichtung eine der beiden Schwenkrichtungen des Betätigungselements. Beispielsweise ist es vorzugsweise so, dass die Betätigung des Betätigungselements eine Verstellung des Betätigungselements aus einer Ausgangsstellung heraus in der zugeordneten Betätigungsrichtung ist, wobei die Rückstellung des Betätigungselements entgegen der Betätigungsrichtung zurück in die Ausgangsstellung der Betätigung nicht mehr zugeordnet ist. Diese Rückstellung ist dann vorzugsweise federgetrieben vorgesehen.

Dadurch, dass jedes Betätigungselement zur Umsetzung der in Rede stehenden Komfortfunktionen nur in der jeweiligen fest zugeordneten Betätigungsrichtung betätigt werden muss, eignet sich das vorschlagsgemäße Kraftfahrzeugschloss in besonderer Weise für die Verwendung einer Antriebsanordnung, die über ausschließlich Zugbewegungen übertragende Bowdenzüge mit den Betätigungselementen gekoppelt ist.

Im Einzelnen wird vorgeschlagen, dass die Betätigungsanordnung ein erstes Betätigungselement mit einer fest zugeordneten Betätigungsrichtung und ein separat davon betätigbares, zweites Betätigungselement mit einer fest zugeordneten Betätigungsrichtung aufweist, wobei je nach Betätigung der beiden Betätigungselemente in der jeweils zugeordneten Betätigungsrichtung die Zuziehbewegung und die Aufstellbewegung der Schlossfalle sowie die Öffnungsbewegung der Sperrklinke erzeugbar sind. Der Begriff "separat betätigbar" bedeutet vorliegend, dass die beiden Betätigungselemente unabhängig voneinander betätigbar sind, soweit das Kraftfahrzeugschloss im Übrigen dies zulässt. Dies bedeutet insbesondere, dass eines der Betätigungselemente betätigbar ist, während das jeweils andere Betätigungselement unbetätigt bleibt.

Mit der vorschlagsgemäßen Lösung ergibt sich allein durch die obige, unidirektionale Betätigung der Betätigungselemente ein vereinfachter konstruktiver Aufbau. Hinzu kommt, dass die Betätigungselemente unabhängig voneinander betätigbar sind, woraus sich in gewissen Grenzen eine hohe Flexibilität hinsichtlich der Positionierung der Betätigungselemente in dem Kraftfahrzeugschloss ergibt. Dies wiederum ist eine Voraussetzung für die Steigerung der Kompaktheit des Kraftfahrzeugschlosses.

Die bevorzugte Ausgestaltung gemäß Anspruch 3 betrifft die Realisierung zweier Antriebsstränge, die zumindest abschnittsweise separat voneinander ausgestaltet sind, für die Erzeugung der Öffnungsbewegung und der Aufstellbewegung einerseits und der Zuziehbewegung andererseits. Mit "Antriebsstrang" ist jede mechanische Struktur gemeint, über die Antriebsbewegungen übertragbar sind. Mit "separat ausgestaltet" ist gemeint, dass die beiden Antriebsstränge zumindest abschnittsweise unabhängig voneinander betätigbar sind, soweit dies das Kraftfahrzeugschloss im Übrigen zulässt.

Die obige Aufteilung der Komfortfunktionen auf zwei Antriebsstränge, stellt sich aus verschiedenen Gründen besonders vorteilhaft dar. Zunächst einmal ist es regelmäßig so, dass für die Öffnungsbewegung und die Aufstellbewegung vergleichsweise geringe Kräfte erforderlich sind, während für die Zuziehbewegung vergleichsweise hohe Kräfte aufzubringen sind. Dies ergibt sich dadurch, dass die Zuziehbewegung regelmäßig mit einem Komprimieren von Türdichtungen einhergeht. Mit der vorschlagsgemäßen Aufteilung lassen sich die Antriebsstränge entsprechend unterschiedlich auslegen.

Die obige Aufteilung der Komfortfunktionen auf die beiden Antriebsstränge ist aber auch insoweit vorteilhaft, als die Aufstellbewegung denkgesetzlich erst im Anschluss an die Öffnungsbewegung stattfinden kann. Diese Gesetzmäßigkeit lässt die Erzeugung der Öffnungsbewegung und der Aufstellbewegung in einem separaten Antriebsstrang in konstruktiver Hinsicht als besonders sachgerecht erscheinen.

Die weiter bevorzugten Ausgestaltungen gemäß den Ansprüchen 4 bis 10 betreffen vorteilhafte Auslegungsvarianten für die beiden Antriebsstränge. Bemerkenswert sind hier die Ausstattung des ersten Antriebsstrangs mit einem Öffnungselement und einem Aufstellelement gemäß Anspruch 4 und die Ausstattung des zweiten Antriebsstrangs mit einem Zuziehelement, die jeweils der Einleitung der betreffenden Bewegungen in die Sperrklinke und die Schlossfalle dienen. Dabei ist es insbesondere vorgesehen, dass das Öffnungselement und das Aufstellelement einerseits und das Zuziehelement andererseits separat voneinander, also unabhängig voneinander ausgestaltet sind. Die voneinander separate Ausgestaltung der beiden Antriebsstränge lässt sich hierdurch auf denkbar einfache Weise umsetzen.

Wie oben angedeutet, eignet sich die vorschlagsgemäße Lösung insbesondere für die Betätigung der beiden Betätigungselemente über zwei ausschließlich Zugbewegungen übertragende Bowdenzüge, die an eine Antriebsanordnung angeschlossen sind. Entsprechend ist es gemäß Anspruch 11 vorzugsweise vorgesehen, dass das Kraftfahrzeugschloss mit entsprechenden Bowdenzuganschlüssen ausgestattet ist. Die Anwendung von Bowdenzügen stellt hier eine mechanisch besonders robuste und gleichzeitig kostengünstige Art der Übertragung von Zugbewegungen dar.

Nach einer weiteren Lehre gemäß Anspruch 12, der eigenständige Bedeutung zukommt, wird eine Kraftfahrzeugschlossanordnung mit einem vorschlagsgemäßen Kraftfahrzeugschloss sowie mit einer Antriebsanordnung als solche beansprucht.

Die Antriebsanordnung weist einen ersten Bowdenzug, der mit dem ersten Betätigungselement gekoppelt ist, und einen zweiten Bowdenzug, der mit dem zweiten Betätigungselement gekoppelt ist, auf. Vorschlagsgemäß sind mittels der Antriebsanordnung zur Betätigung der Betätigungselemente wechselweise Zugbewegungen in die Bowdenzüge einleitbar. Angesichts der oben angesprochenen, fest zugeordneten Betätigungsrichtungen der Betätigungselemente reichen solche Zugbewegungen aus, um die in Rede stehenden Komfortfunktionen umzusetzen.

Gemäß Anspruch 13 kann die Antriebsanordnung mit einem Antriebsmotor oder mit mehr als einem Antriebsmotor ausgestattet sein. Bei den besonders bevorzugten Ausgestaltungen gemäß den Ansprüchen 14 und 15 ist ein einziger Antriebsmotor vorgesehen, der ein linear oder rotatorisch verstellbares Stellelement antreibt. Die Zugbewegungen in den beiden Bowdenzügen werden dadurch erzeugt, dass das Stellelement in zwei entgegengesetzten Antriebsrichtungen verstellbar ist. Bei der mechanisch besonders einfach zu realisierenden Variante gemäß Anspruch 15 ist hierfür eine Kupplungsanordnung vorgesehen, die für die beiden Bowdenzüge wechselweise als Freilaufkupplung arbeitet.

Im Folgenden wird die Erfindung anhand einer lediglich ein Ausführungsbeispiel darstellenden Zeichnung näher erläutert. In der Zeichnung zeigt
- Fig. 1: eine vorschlagsgemäße Kraftfahrzeugschlossanordnung mit einem vorschlagsgemäßen Kraftfahrzeugschloss in einer ganz schematischen Darstellung,
- Fig. 2: das Kraftfahrzeugschloss gemäß Fig. 1 a) bei in der Offenstellung befindlicher Schlossfalle und b) bei in der Vorschließstellung befindlicher Schlossfalle, jeweils bei unbetätigter Betätigungsanordnung,
- Fig. 3: das Kraftfahrzeugschloss gemäß Fig. 1 a) gegen Ende der Zuziehbewegung und b) nach Abschluss der Zuziehbewegung,
- Fig. 4: das Kraftfahrzeugschloss gemäß Fig. 1 a) während der Öffnungsbewegung und b) während der Aufstellbewegung und
- Fig. 5: die Antriebsanordnung der Kraftfahrzeugschlossanordnung gemäß Fig. 1 bei unbetätigter Betätigungsanordnung.

Die vorschlagsgemäße Kraftfahrzeugschlossanordnung 1 weist ein Kraftfahrzeugschloss 2 und eine mit dem Kraftfahrzeugschloss 2 zusammenwirkende Antriebsanordnung 3 auf. Das Kraftfahrzeugschloss 2 kann jedwedem Verschlusselement 4 eines Kraftfahrzeugs zugeordnet sein. Hier und vorzugsweise handelt es sich bei dem Verschlusselement 4 um eine Seitentür eines Kraftfahrzeugs. Hinsichtlich weiterer möglicher Anwendungsbereiche darf auf den einleitenden Teil der Beschreibung verwiesen werden.

Das in den Fig. 1 bis 4 dargestellte Kraftfahrzeugschloss 2 ist mit einer um eine Schlossfallenachse 5a schwenkbaren Schlossfalle 5 ausgestattet, die zwischen einer Offenstellung (Fig. 2a)), einer Vorschließstellung (Fig. 2b)) und einer Hauptschließstellung (Fig. 3b)) verstellbar ist. In den Schließstellungen wirkt die Schlossfalle 5 mit einem Schließteil 6 zusammen, bei dem es sich um einen Schließbügel, einen Schließbolzen oder dergleichen handeln kann. Die Schlossfalle 5 ist mittels einer Schlossfallenfeder 5b in Öffnungsrichtung vorgespannt.

Der Schlossfalle 5 ist eine um eine Sperrklinkenachse 7a schwenkbare Sperrklinke 7 zugeordnet, die in ihrer Einfallstellung die Schlossfalle 5 in der jeweiligen Schließstellung hält (Fig. 2b), 3b)). Hierfür kann die Sperrklinke 7, wie in der Zeichnung dargestellt, in unmittelbarem Eingriff mit der Schlossfalle 5 stehen. Denkbar ist aber auch, dass es sich bei der Sperrklinke 7 um eine sogenannte Sekundärsperrklinke handelt, die dem Sperren einer Primärsperrklinke dient. Dabei steht nicht die Sekundärsperrklinke, sondern die Primärsperrklinke in unmittelbarem Eingriff mit der Schlossfalle 5, so dass die Schlossfalle 5 von der Sperrklinke 7 nur mittelbar gesperrt wird. Andere Arten von Sperrklinken 7 können hier Anwendung finden.

Die Sperrklinke 7 ist vorzugsweise mit einer Sperrklinkenfeder 7b ausgestattet, die die Sperrklinke 7 in ihre Einfallstellung vorspannt
Das vorschlagsgemäße Kraftfahrzeugschloss 2 weist eine Betätigungsanordnung 8 auf, durch deren Betätigung eine Zuziehbewegung 9 (Fig. 3a)) und eine Aufstellbewegung 10 (Fig. 4b)) der Schlossfalle 5 sowie eine Öffnungsbewegung 11 (Fig. 4a)) der Sperrklinke 7 erzeugbar ist.

Bei der Zuziehbewegung 9 handelt es sich vorzugsweise um eine Bewegung der Schlossfalle 5 von der Vorschließstellung in die Hauptschließstellung. Damit beschränkt sich das Schließen des Verschlusselements 4 für den Benutzer auf eine Verstellung der Schlossfalle 5 von der Offenstellung in die Vorschließstellung. Das anschließende Zuziehen des Verschlusselements 4 wird dann durch eine motorische Verstellung der Schlossfalle 5 von der Vorschließstellung in die Hauptschließstellung bewerkstelligt.

Die Aufstellbewegung 10 der Schlossfalle 5 entspricht einer Verstellung der Schlossfalle 5 in Öffnungsrichtung je nach Auslegung bis zur Offenstellung oder über die Offenstellung hinaus. Damit wird dem Benutzer ein erster Abschnitt der Öffnungsbewegung des Verschlusselements 4 abgenommen. Ein solcher Aufstellvorgang kann beispielsweise vorgesehen sein, wenn das Verschlusselement 4 keinen Türaußengriff aufweist. Dann ergreift der Benutzer für das Öffnen des Verschlusselements 4 eben keinen Türaußengriff. Vielmehr hintergreift der Benutzer einen durch die Aufstellbewegung der Schlossfalle 5 erzeugten Eingriffsspalt zwischen Verschlusselement 4 und Kraftfahrzeugkarosserie. Grundsätzlich kann die Aufstellbewegung aber auch nur vorgesehen sein, um ein etwaiges Verkleben des Verschlusselements 4 an der Kraftfahrzeugkarosserie aufzuheben.

Die Öffnungsbewegung 11 der Sperrklinke 7 dient dem motorischen Öffnen des Kraftfahrzeugschlosses 2, indem die Sperrklinke 7 die Schlossfalle 5 freigibt, wodurch das Schließteil 6 die Schlossfalle 5 verlassen kann und das Verschlusselement 4 frei vom Kraftfahrzeugschloss 2 verstellbar ist.

Wesentlich ist nun, dass die Betätigungsanordnung 8 ein erstes Betätigungselement 12 mit einer fest zugeordneten Betätigungsrichtung 13 und ein in obigem Sinne separat davon betätigbares, zweites Betätigungselement 14 mit einer ebenfalls fest zugeordneten Betätigungsrichtung 15 aufweist, wobei je nach Betätigung der beiden Betätigungselemente 12, 14 in der jeweils zugeordneten Betätigungsrichtung 13, 15 die Zuziehbewegung 9, die Aufstellbewegung 10 und die Öffnungsbewegung 11 erzeugbar sind.

Die beiden Betätigungselemente 12, 14 sind jeweils um eine ortsfeste Betätigungselementachse 12a, 14a schwenkbar. Dabei ist es weiter vorzugsweise so, dass die Betätigungselementachse 12a des ersten Betätigungselements 12 beabstandet von der Schlossfallenachse 5a und der Sperrklinkenachse 7a ist. Alternativ oder zusätzlich ist es so, dass die Betätigungselementachse 14a des zweiten Betätigungselements 14 beabstandet von der Schlossfallenachse 5a und der Sperrklinkenachse 7a ist. Insbesondere die Beabstandung der Betätigungselementachse 12a des ersten Betätigungselements 12 von der Sperrklinkenachse 7a ist vorliegend für die Erzeugung der Öffnungsbewegung und der Aufstellbewegung von Bedeutung, wie noch erläutert wird.

Das erste Betätigungselement 12 ist hier Bestandteil eines ersten Antriebsstrangs 16, während das zweite Betätigungselement 14 Bestandteil eines zweiten Antriebsstrangs 17 ist, der zumindest abschnittsweise, hier und vorzugsweise vollständig, in obigem Sinne separat von dem ersten Antriebsstrang 16 ausgestaltet ist.

Interessant ist nun die Tatsache, dass der erste Antriebsstrang 16 zur Erzeugung der Öffnungsbewegung 11 auf die Sperrklinke 7 und zur Erzeugung der Aufstellbewegung 10 auf die Schlossfalle 5 wirkt, während der zweite Antriebsstrang 17 zur Erzeugung der Zuziehbewegung 9 auf die Schlossfalle 5 wirkt.

Der erste Antriebsstrang 16 weist bei dem dargestellten und insoweit bevorzugten Ausführungsbeispiel ein Öffnungselement 18 mit einer Öffnungs-Eingriffskontur 18a für die Einleitung der Öffnungsbewegung 11 in die Sperrklinke 7 und ein Aufstellelement 19 mit einer Aufstell-Eingriffskontur 19a für die Einleitung der Aufstellbewegung 10 in die Schlossfalle 5 auf. Dabei bilden weiter vorzugsweise das Öffnungselement 18 und das Aufstellelement 19 über ein Verbindungsgelenk 20 eine Gelenkkette. Wie der Darstellung in den Fig. 1 bis 4 zu entnehmen ist, stellt das erste Betätigungselement 12 zumindest einen Teil des Öffnungselements 18 bereit. Alternativ kann es auch lediglich vorgesehen sein, dass das erste Betätigungselement 12 mit dem Öffnungselement 18 verbunden ist.

Durch die Schwenkbarkeit des ersten Betätigungselements 12 um die Betätigungselementachse 12a teilt sich der erste Antriebsstrang 16 hier gewissermaßen in zwei Teilantriebsstränge auf, die einerseits von dem Öffnungselement 18 und andererseits von dem Aufstellelement 19 bereitgestellt werden.

Der erste Antriebsstrang 16 ist nun so ausgelegt, dass im Zuge einer Betätigung des ersten Betätigungselements 12 in der zugeordneten Betätigungsrichtung 13 zunächst die Öffnungs-Eingriffskontur 18a in Eingriff mit der Sperrklinke 7 kommt und die Sperrklinke 7 aushebt und erst anschließend die Ausstell-Eingriffskontur 19a in Eingriff mit der Schlossfalle 5 kommt und die Schlossfalle 5 aufstellt.

Im Einzelnen weist die Sperrklinke 7 vorzugsweise eine Öffnungs-Gegenkontur 21 auf, wobei die Öffnungs-Eingriffskontur 18a im Zuge einer Betätigung des ersten Betätigungselements 12 mit der Öffnungs-Gegenkontur 21 in Eingriff kommt. Bei dem dargestellten und insoweit bevorzugten Ausführungsbeispiel ist es vorgesehen, dass die Öffnungs-Eingriffskontur 18a im Zuge der Betätigung des ersten Betätigungselements 12 an der Öffnungs-Gegenkontur 21 entlanggleitet. Mit diesem Eingriff zwischen der Öffnungs-Eingriffskontur 18a und der Öffnungs-Gegenkontur 21 wird erreicht, dass die Sperrklinke 7 ausgehoben wird und während der Erzeugung der Aufstellbewegung 10 ausgehoben bleibt. Dies ist in der Zeichnung durch den Übergang von Fig. 3b) über Fig. 4a) auf Fig. 4b) gezeigt. Hierbei wird deutlich, dass der Eingriff des Öffnungselements 18 mit der Sperrklinke 7 genau auf den Eingriff des Aufstellelements 19 mit der Schlossfalle 5 abgestimmt sein muss. Diese Abstimmung lässt sich auf besonders einfache Weise durch eine entsprechende, weiter oben bereits angesprochene Beabstandung der Betätigungselementachse 12a des ersten Betätigungselements 12 von der Sperrklinkenachse 7a einstellen.

Ähnlich wie die Sperrklinke 7 weist auch die Schlossfalle 5 eine Gegenkontur, nämlich eine Aufstell-Gegenkontur 22 auf, mit der die Aufstell-Eingriffskontur 19a während der Aufstellbewegung 10 in Eingriff kommt. Die Aufstell-Gegenkontur 22 befindet sich am Außenumfang der im Wesentlichen scheibenartigen Schlossfalle 5.

Fig. 3a) zeigt, dass der zweite Antriebsstrang 17 ein Zuziehelement 23 mit einer Zuzieh-Eingriffskontur 23a für die Einleitung der Zuziehbewegung 9 in die Schlossfalle 5 aufweist. Hierfür ist die Schlossfalle 5 mit einer Zuzieh-Gegenkontur 24 ausgestattet, wobei im Zuge der Betätigung des zweiten Betätigungselements 14 die Zuzieh-Eingriffskontur 23a mit der Zuzieh-Gegenkontur 24 in Eingriff kommt und die Zuziehbewegung in die Schlossfalle 5 einleitet. Dies entspricht dem Übergang von Fig. 2b) auf Fig. 3a).

Im Sinne der oben angesprochenen, separaten Ausgestaltung der Antriebsstränge 16, 17 ist es nun vorgesehen, dass im Zuge der Betätigung des ersten Betätigungselements 12 die Zuzieh-Eingriffskontur 23a außerhalb des Bewegungsbereichs der Zuzieh-Gegenkontur 24 steht, wie den Darstellungen gemäß Fig. 4a) und Fig. 4b) zu entnehmen ist.

Wie oben im Zusammenhang mit dem ersten Betätigungselement 12 erläutert, ist es vorzugsweise vorgesehen, dass das zweite Betätigungselement 14 zumindest einen Teil des Zuziehelements 23 bereitstellt. Alternativ kann es auch hier vorgesehen sein, dass das zweite Betätigungselement 14 mit dem Zuziehelement 23 lediglich verbunden ist.

Auf Grund der jeweils fest zugeordneten Betätigungsrichtungen 13, 15 lässt sich die Betätigungsanordnung 8 ohne Weiteres durch solche Bowdenzüge 25, 26 betätigen, die ausschließlich Zugbewegungen übertragen. Ein bidirektional übertragender Bowdenzug, beispielsweise ein Push-Pull-Bowdenzug, ist angesichts der vorschlagsgemäßen Struktur der Betätigungsanordnung 8 nicht erforderlich. Damit ergibt sich eine besonders kostengünstige Auslegung der Bowdenzüge 25, 26.

Vorzugsweise ist das Kraftfahrzeugschloss 2 mit einem ersten Bowdenzuganschluss 27 und mit einem zweiten Bowdenzuganschluss 28 ausgestattet, wobei den beiden Betätigungselementen 12, 14 jeweils ein Bowdenzuganschluss 27, 28 für den bewegungseinleitenden Anschluss eines Bowdenzugs 25, 26 zugeordnet sind. Anderenends sind die Bowdenzüge 25, 26 mit einer Antriebsanordnung 3 gekoppelt, wie im Zusammenhang mit der zweiten Lehre nun im Detail erläutert wird.

Gemäß der zweiten Lehre wird die Kraftfahrzeugschlossanordnung 1 als solche beansprucht, die ein vorschlagsgemäßes Kraftfahrzeugschloss 2 und eine obige Antriebsanordnung 3 aufweist. Die Antriebsanordnung 3 weist einen ersten Bowdenzug 25, der mit dem ersten Betätigungselement 12 gekoppelt ist, und einen zweiten Bowdenzug 26, der mit dem zweiten Betätigungselement 14 gekoppelt ist, auf. Dabei sind mittels der Antriebsanordnung 3 zur Betätigung der Betätigungselemente 12, 14 wechselweise Zugbewegungen in die Bowdenzüge 25, 26, insbesondere in die Seelen 25a, 26a der Bowdenzüge 25, 26, einleitbar.

Die Darstellung gemäß Fig. 5 zeigt, dass die Antriebsanordnung 3 in einem von dem Kraftfahrzeugschloss 2 separaten Antriebsgehäuse 29 mindestens einen Antriebsmotor 30, hier und vorzugsweise genau einen Antriebsmotor 30, zur Erzeugung der Zugbewegungen aufweist. Der Antriebsmotor 30 ist über ein Zwischengetriebe 31 mit einem rotatorisch verstellbaren Stellelement 32 gekoppelt. Je nach Anwendungsfall kann auf das Zwischengetriebe 31 auch verzichtet werden.

Alternativ zu der rotatorischen Verstellbarkeit des Stellelements 32 kann auch eine lineare Verstellbarkeit des Stellelements 32 vorgesehen sein. Alle Ausführungen zu der rotatorischen Verstellbarkeit des Stellelements 32 gelten für eine eventuelle, lineare Verstellbarkeit des Stellelements 32 entsprechend.

Das Stellelement 32 ist mittels des Antriebsmotors 30 in zwei entgegengesetzten Antriebsrichtungen, hier in zwei entgegengesetzten Schwenkrichtungen, verstellbar, wobei das Stellelement 32 über eine Kupplungsanordnung 33 mit den Bowdenzügen 25, 26, hier und vorzugsweise mit den antriebsseitigen Bowdenzugendstücken 25b, 26b, der Bowdenzüge 25, 26, gekoppelt ist. Bei den Bowdenzugendstücken 25b, 26b handelt es sich beispielsweise um tonnenförmige Bowdenzugendstücke, um kugelförmige Bowdenzugendstücke o.dgl.

Die Kupplungsanordnung 33 ist hier und vorzugsweise in das Stellelement 32 integriert. Alternativ kann es auch vorgesehen sein, dass die Kupplungsanordnung 33 separat von dem Stellelement 32 ausgestaltet ist.

Die Kupplungsanordnung 33 ist vorzugsweise derart ausgestaltet, dass in einer ersten Antriebsrichtung 34 des Stellelements 32 eine Zugbewegung in den ersten Bowdenzug 25 und in einer zweiten Antriebsrichtung 35 des Stellelements 32 eine Zugbewegung in den zweiten Bowdenzug 26 einleitbar ist. Dabei ist es vorzugsweise so, dass die Kupplungsanordnung 33 die antriebsseitigen Bowdenzugendstücke 25b, 26b der beiden Bowdenzüge 25, 26 je nach Antriebsrichtung des Stellelements 32 wechselweise mitnimmt oder freilaufen lässt. Hierfür weist das Stellelement 32 eine erste Mitnahmekontur 36 für den ersten Bowdenzug 25 und eine zweite Mitnahmekante 37 für den zweiten Bowdenzug 26 auf. Fig. 5 zeigt eine Ausgangsstellung für das Stellelement 32, aus der heraus eine Verstellung des Stellelements 32 in der ersten Antriebsrichtung 34 über die erste Mitnahmekontur 36 eine Zugbewegung in den ersten Bowdenzug 25 einleitet. Entsprechendes gilt für den zweiten Bowdenzug 26 bei einer Verstellung des Stellelements 32 in der zweiten Antriebsrichtung 35.

Die Kupplungsanordnung 33 weist neben den beiden Mitnahmekonturen 36, 37 einen ersten Freilaufabschnitt 38 und einen zweiten Freilaufabschnitt 39 auf, die von dem jeweils nicht mitgenommenen Bowdenzug 25, 26 durchlaufen werden. Damit ist gewährleistet, dass je nach Antriebsrichtung 34, 35 des Stellelements 32 eine Zugbewegung nur in einen der Bowdenzüge 25, 26 eingeleitet wird, während der jeweils andere Bowdenzug 26, 25 unbeeinflusst von dem Stellelement 32 bleibt.

Mit der vorschlagsgemäßen Kraftfahrzeugschlossanordnung 1 lassen sich die Zuziehfunktion, die Aufstellfunktion und die Öffnungsfunktion mit einem mechanisch besonders einfach aufgebauten Kraftfahrzeugschloss 1 und mit einer mechanisch besonders einfach aufgebauten Antriebsanordnung 3 umsetzten, die über kostengünstige, ausschließlich Zugbewegungen übertragende Bowdenzüge 25, 26 miteinander gekoppelt sind. Diese Vorteile gehen auf die Aufteilung der Öffnungsfunktion und der Aufstellfunktion auf einen ersten Antriebsstrang 16 und der Zuziehfunktion auf einen zweiten Antriebsstrang 17 zurück. Dabei sind die beiden Antriebsstränge 16, 17 zumindest abschnittsweise separat voneinander ausgestaltet, so dass eine entsprechend voneinander unabhängige Auslegung der Antriebsstränge 16, 17 in konstruktiv einfacher und kompakt bauender Weise möglich ist.

## Patentansprüche

1. Kraftfahrzeugschloss mit einer um eine Schlossfallenachse (5a) schwenkbaren Schlossfalle (5) und einer der Schlossfalle (5) zugeordneten, um eine Sperrklinkenachse (7a) schwenkbaren Sperrklinke (7), wobei die Schlossfalle (5) in eine Hauptschließstellung und ggf. in eine Vorschließstellung bringbar ist, wobei das Kraftfahrzeugschloss (2) eine Betätigungsanordnung (8) aufweist, durch deren Betätigung eine Zuziehbewegung (9) und eine Aufstellbewegung (10) der Schlossfalle (5) sowie eine Öffnungsbewegung (11) der Sperrklinke (7) erzeugbar ist,
**dadurch gekennzeichnet,**
**dass** die Betätigungsanordnung (8) ein erstes Betätigungselement (12) mit einer fest zugeordneten Betätigungsrichtung (13) und ein separat davon betätigbares, zweites Betätigungselement (14) mit einer fest zugeordneten Betätigungsrichtung (15) aufweist und dass je nach Betätigung der beiden Betätigungselemente (12, 14) in der jeweils zugeordneten Betätigungsrichtung (13, 15) die Zuziehbewegung (9), die Aufstellbewegung (10) und die Öffnungsbewegung (11) erzeugbar sind.

2. Kraftfahrzeugschloss nach Anspruch 1, **dadurch gekennzeichnet, dass** die Betätigungselemente (12, 14) jeweils um eine ortsfeste Betätigungselementachse (12a, 14a) schwenkbar sind, vorzugsweise, dass die Betätigungselementachse (12a, 14a) des ersten Betätigungselements (12) beabstandet von der Schlossfallenachse (5a) und der Sperrklinkenachse (7a) ist, und/oder, dass die Betätigungselementachse (14a) des zweiten Betätigungselements (14) beabstandet von der Schlossfallenachse (5a) und der Sperrklinkenachse (7a) ist.

3. Kraftfahrzeugschloss nach Anspruch 1 oder 2, **dadurch gekennzeichnet, dass** das erste Betätigungselement (12) Bestandteil eines ersten Antriebsstrangs (16) ist, dass das zweite Betätigungselement (14) Bestandteil eines zweiten Antriebsstrangs (17) ist, der zumindest abschnittsweise, vorzugsweise vollständig, separat von dem ersten Antriebsstrang (16) ausgestaltet ist, dass der erste Antriebstrang (16) zur Erzeugung der Öffnungsbewegung (11) auf die Sperrklinke (7) und zur Erzeugung der Aufstellbewegung (10) auf die Schlossfalle (5) wirkt und dass der zweite Antriebsstrang (17) zur Erzeugung der Zuziehbewegung (9) auf die Schlossfalle (5) wirkt.

4. Kraftfahrzeugschloss nach Anspruch 3, **dadurch gekennzeichnet, dass** der erste Antriebsstrang (16) ein Öffnungselement (18) mit einer Öffnungs-Eingriffskontur (18a) für die Einleitung der Öffnungsbewegung (11) in die Sperrklinke (7) und ein Aufstellelement (19) mit einer Aufstell-Eingriffskontur (19a) für die Einleitung der Aufstellbewegung (10) in die Schlossfalle (5) aufweist, vorzugsweise, dass das Öffnungselement (18) und das Aufstellelement (19) über ein Verbindungsgelenk (20) eine Gelenkkette ausbilden.

5. Kraftfahrzeugschloss nach Anspruch 4, **dadurch gekennzeichnet, dass** das erste Betätigungselement (12) zumindest einen Teil des Öffnungselements (18) bereitstellt oder mit diesem verbunden ist.

6. Kraftfahrzeugschloss nach Anspruch 4 und ggf. nach Anspruch 5, **dadurch gekennzeichnet, dass** im Zuge einer Betätigung des ersten Betätigungselements (12) zunächst die Öffnungs-Eingriffskontur (18a) in Eingriff mit der Sperrklinke (7) kommt und die Sperrklinke (7) aushebt und anschließend die Aufstell-Eingriffskontur (19a) in Eingriff mit der Schlossfalle (5) kommt und die Schlossfalle (5) aufstellt.

7. Kraftfahrzeugschloss nach Anspruch 4 und ggf. nach Anspruch 5 oder 6, **dadurch gekennzeichnet, dass** die Sperrklinke (7) eine Öffnungs-Gegenkontur (21) aufweist und dass die Öffnungs-Eingriffskontur (18a) im Zuge einer Betätigung des ersten Betätigungselements (12) mit der Öffnungs-Gegenkontur (21) in Eingriff kommt, insbesondere an der Öffnungs-Gegenkontur (21) entlanggleitet, und dadurch die Sperrklinke (7) aushebt und während der Erzeugung der Aufstellbewegung (10) ausgehoben hält.

8. Kraftfahrzeugschloss nach Anspruch 3 und ggf. nach einem der Ansprüche 4 bis 7, **dadurch gekennzeichnet, dass** der zweite Antriebsstrang (17) ein Zuziehelement (23) mit einer Zuzieh-Eingriffskontur (23a) für die Einleitung der Zuziehbewegung (9) in die Schlossfalle (5) aufweist.

9. Kraftfahrzeugschloss nach Anspruch 8, **dadurch gekennzeichnet, dass** die Schlossfalle (5) eine Zuzieh-Gegenkontur (24) aufweist und dass im Zuge der Betätigung des zweiten Betätigungselements (14) die Zuzieh-Eingriffskontur (23a) mit der Zuzieh-Gegenkontur (24) in Eingriff kommt und die Zuziehbewegung (9) in die Schlossfalle (5) einleitet, vorzugsweise, dass im Zuge der Betätigung des ersten Betätigungselements (12) die Zuzieh-Eingriffskontur (23a) außerhalb des Bewegungsbereichs der Zuzieh-Gegenkontur (24) steht.

10. Kraftfahrzeugschloss nach Anspruch 8 und ggf. nach Anspruch 9, **dadurch gekennzeichnet, dass** das zweite Betätigungselement (14) zumindest einen Teil des Zuziehelements (23) bereitstellt oder mit diesem verbunden ist.

11. Kraftfahrzeugschloss nach einem der vorhergehenden Ansprüche, **dadurch gekennzeichnet, dass** ein erster Bowdenzuganschluss (27) und ein zweiter Bowdenzuganschluss (28) vorgesehen sind und dass den beiden Betätigungselementen (12, 14) jeweils ein Bowdenzuganschluss (27, 28) für den bewegungseinleitenden Anschluss eines Bowdenzugs (25, 26) zugeordnet sind.

12. Kraftfahrzeugschlossanordnung mit einem Kraftfahrzeugschloss (2) nach einem der vorhergehenden Ansprüche und mit einer Antriebsanordnung (3), wobei die Antriebsanordnung (3) einen ersten Bowdenzug (25), der mit dem ersten Betätigungselement (12) gekoppelt ist, und einen zweiten Bowdenzug (26), der mit dem zweiten Betätigungselement (14) gekoppelt ist, aufweist und wobei mittels der Antriebsanordung (3) zur Betätigung der Betätigungselemente (12, 14) wechselweise Zugbewegungen in die Bowdenzüge (25, 26) einleitbar sind.

13. Kraftfahrzeugschlossanordnung nach Anspruch 12, **dadurch gekennzeichnet, dass** die Antriebsanordnung (3) mindestens einen Antriebsmotor (30), vorzugsweise genau einen Antriebsmotor (30), zur Erzeugung der Zugbewegungen aufweist.

14. Kraftfahrzeugschlossanordnung nach Anspruch 13, **dadurch gekennzeichnet, dass** die Antriebsanordnung (3) ein linear oder rotatorisch verstellbares Stellelement (32) aufweist, das mittels des Antriebsmotors (30) in zwei entgegengesetzten Antriebsrichtungen (34, 35) verstellbar ist und das über eine Kupplungsanordnung (35) mit den Bowdenzügen (25, 26), insbesondere mit den antriebsseitigen Bowdenzugendstücken (25b, 26b), der Bowdenzüge (25, 26), gekoppelt ist.

15. Kraftfahrzeugschlossanordnung nach Anspruch 14, **dadurch gekennzeichnet, dass** die Kupplungsanordnung (33) derart ausgestaltet ist, dass in einer ersten Antriebsrichtung (34) des Stellelements (32) eine Zugbewegung in den ersten Bowdenzug (25) und in einer zweiten Antriebsrichtung (35) des Stellelements (32) eine Zugbewegung in den zweiten Bowdenzug (26) einleitbar ist, vorzugsweise, dass die Kupplungsanordnung (33) die antriebsseitigen Bowdenzugendstücke (25b, 26b) der beiden Bowdenzüge (25, 26) je nach Antriebsrichtung (34, 35) des Stellelements (32) wechselweise mitnimmt oder freilaufen lässt.

## Claims

1. Motor vehicle lock having a lock latch (5), which is pivotable about a lock latch axis (5a), and a pawl (7), which is assigned to the lock latch (5) and is pivotable about a pawl axis (7a), wherein the lock latch (5) can be brought into a main closing position and optionally into a pre-closing position, wherein the motor vehicle lock (2) has an actuating arrangement (8), by means of the actuation of which a pulling-shut movement (9) and a raising movement (10) of the lock latch (5) and also an opening movement (11) of the pawl (7) can be produced,
**characterized**
**in that** the actuating arrangement (8) has a first actuating element (12) with a fixedly assigned actuating direction (13) and a second actuating element (14), which is actuable separately from the first actuating element and has a fixedly assigned actuating direction (15), and in that, depending on the actuation of the two actuating elements (12, 14) in the respectively assigned actuating direction (13, 15), the pulling-shut movement (9), the raising movement (10) and the opening movement (11) can be produced.

2. Motor vehicle lock according to Claim 1, **characterized in that** the actuating elements (12, 14) are each pivotable about a positionally fixed actuating element axis (12a, 14a), preferably **in that** the actuating element axis (12a, 14a) of the first actuating element (12) is spaced apart from the lock latch axis (5a) and the pawl axis (7a), and/or **in that** the actuating element axis (14a) of the second actuating element (14) is spaced apart from the lock latch axis (5a) and the pawl axis (7a) .

3. Motor vehicle lock according to Claim 1 or 2, **characterized in that** the first actuating element (12) is part of a first drive train (16), **in that** the second actuating element (14) is part of a second drive train (17) which is formed, at least in sections, preferably completely, separately from the first drive train (16), **in that** the first drive train (16) acts on the pawl (7) in order to produce the opening movement (11) and on the lock latch (5) in order to produce the raising movement (10), and **in that** the second drive train (17) acts on the lock latch (5) in order to produce the pulling-shut movement (9).

4. Motor vehicle lock according to Claim 3, **characterized in that** the first drive train (16) has an opening element (18) with an opening engagement contour (18a) for introducing the opening movement (11) into the pawl (7) and a raising element (19) with a raising engagement contour (19a) for introducing the raising movement (10) into the lock latch (5), preferably **in that** the opening element (18) and the raising element (19) form a link chain via a connecting joint (20).

5. Motor vehicle lock according to Claim 4, **characterized in that** the first actuating element (12) provides at least part of the opening element (18) or is connected thereto.

6. Motor vehicle lock according to Claim 4 and optionally according to Claim 5, **characterized in that**, over the course of an actuation of the first actuating element (12), first of all the opening engagement contour (18a) comes into engagement with the pawl (7) and lifts out the pawl (7) and subsequently the raising engagement contour (19a) comes into engagement with the lock latch (5) and raises the lock latch (5).

7. Motor vehicle lock according to Claim 4 and optionally according to Claim 5 or 6, **characterized in that** the pawl (7) has an opening mating contour (21), and **in that**, over the course of an actuation of the first actuating element (12), the opening engagement contour (18a) comes into engagement with the opening mating contour (21), in particular slides along the opening mating contour (21), and, as a result, lifts out the pawl (7) and keeps it lifted out during the production of the raising movement (10).

8. Motor vehicle lock according to Claim 3 and optionally according to one of Claims 4 to 7, **characterized in that** the second drive train (17) has a pulling-shut element (23) with a pulling-shut engagement contour (23a) for introducing the pulling-shut movement (9) into the lock latch (5).

9. Motor vehicle lock according to Claim 8, **characterized in that** the lock latch (5) has a pulling-shut mating contour (24), and **in that**, over the course of the actuation of the second actuating element (14), the pulling-shut engagement contour (23a) comes into engagement with the pulling-shut mating contour (24) and introduces the pulling-shut movement (9) into the lock latch (5), preferably **in that**, over the course of the actuation of the first actuating element (12), the pulling-shut engagement contour (23a) is outside the movement range of the pulling-shut mating contour (24).

10. Motor vehicle lock according to Claim 8 and optionally according to Claim 9, **characterized in that** the second actuating element (14) provides at least a part of the pulling-shut element (23) or is connected thereto.

11. Motor vehicle lock according to one of the preceding claims, **characterized in that** a first Bowden cable connection (27) and a second Bowden cable connection (28) are provided, and **in that** the two actuating elements (12, 14) are respectively assigned a Bowden cable connection (27, 28) for the movement-introducing connection of a Bowden cable (25, 26).

12. Motor vehicle lock arrangement having a motor vehicle lock (2) according to one of the preceding claim and having a drive arrangement (3), wherein the drive arrangement (3) has a first Bowden cable (25), which is coupled to the first actuating element (12), and a second Bowden cable (26), which is coupled to the second actuating element (14), and wherein pulling movements can be introduced into the Bowden cables (25, 26) by means of the drive arrangement (3) for alternately actuating the actuating elements (12, 14).

13. Motor vehicle lock arrangement according to Claim 12, **characterized in that** the drive arrangement (3) has at least one drive motor (30), preferably precisely one drive motor (30), for producing the pulling movement.

14. Motor vehicle lock arrangement according to Claim 13, **characterized in that** the drive arrangement (3) has a linearly or rotationally adjustable adjustment element (32) which is adjustable by means of the drive motor (30) in two opposite driving directions (34, 35) and which is coupled via a coupling arrangement (35) to the Bowden cables (25, 26), in particular to the drive-side Bowden cable end pieces (25b, 26b), of the Bowden cables (25, 26).

15. Motor vehicle lock arrangement according to Claim 14, **characterized in that** the coupling arrangement (33) is configured in such a manner that a pulling movement can be introduced into the first Bowden cable (25) in a first driving direction (34) of the adjustment element (32) and a pulling movement can be introduced into the second Bowden cable (26) in a second driving direction (35) of the adjustment element (32), preferably **in that** the coupling arrangement (33) alternately carries along or permits the drive-side Bowden cable end pieces (25b, 26b) of the two Bowden cables (25, 26) to run freely, depending on the driving direction (34, 35) of the adjustment element (32).

## Revendications

1. Serrure de véhicule automobile, comprenant un loquet de serrure (5) pivotant autour d'un axe de loquet de serrure (5a) et un cliquet de verrouillage (7) associé au loquet de serrure (5) et pivotant autour d'un axe de clique de verrouillage (7a), le loquet de serrure (5) pouvant être mis dans une position de fermeture principale et éventuellement dans une position de fermeture préliminaire, dans laquelle la serrure de véhicule automobile (2) présente un agencement d'actionnement (8) dont l'actionnement permet de produire un mouvement de fermeture (9) et un mouvement d'entrebâillement (10) du loquet de serrure (5) ainsi qu'un mouvement d'ouverture (11) du cliquet de verrouillage (7),
**caractérisée en ce que** l'agencement d'actionnement (8) présente un premier élément d'actionnement (12) d'une direction d'actionnement (13) associée de manière fixe et un deuxième élément d'actionnement (14) d'une direction d'actionnement (15) associée de manière fixe et pouvant être actionné séparément de celui-ci, et **en ce que** selon l'actionnement des deux éléments d'actionnement (12, 14) dans la direction d'actionnement (13, 15) associée respectivement, on peut produire le mouvement de fermeture (9), le mouvement d'entrebâillement (10) et le mouvement d'ouverture (11).

2. Serrure de véhicule automobile selon la revendication 1, **caractérisée en ce que** les éléments d'actionnement (12, 14) sont respectivement pivotants autour d'un axe d'élément d'actionnement (12a, 14a) stationnaire, de préférence **en ce que** l'axe d'élément d'actionnement (12a, 14a) du premier élément d'actionnement (12) est espacé de l'axe de loquet de serrure (5a) et de l'axe de cliquet de verrouillage (7a), et/ou **en ce que** l'axe d'élément d'actionnement (14a) du deuxième élément d'actionnement (14) est espacé de l'axe de loquet de serrure (5a) et de l'axe de cliquet de verrouillage (7a).

3. Serrure de véhicule automobile selon la revendication 1 ou 2, **caractérisée en ce que** le premier élément d'actionnement (12) fait partie d'une première chaîne cinématique (16), **en ce que** le deuxième élément d'actionnement (14) fait partie d'une deuxième chaîne cinématique (17) qui est conçu au moins par endroits, de préférence complètement séparément de la première chaîne cinématique (16), **en ce que** la première chaîne cinématique (16) agit sur le cliquet de verrouillage (7) pour produire le mouvement d'ouverture (11) et agit sur le loquet de serrure (5) pour produire le mouvement d'entrebâillement (10), et **en ce que** la deuxième chaîne cinématique (17) agit sur le loquet de serrure (5) pour produire le mouvement de fermeture (9).

4. Serrure de véhicule automobile selon la revendication 3, **caractérisée en ce que** la première chaîne cinématique (16) présente un élément d'ouverture (18) ayant un contour de mise en prise d'ouverture (18a) pour entamer le mouvement d'ouverture (11) dans le cliquet de verrouillage (7) et un élément d'entrebâillement (19) ayant un contour de mise en prise d'entrebâillement (19a) pour entamer le mouvement d'entrebâillement (10) dans le loquet de serrure (5), de préférence **en ce que** l'élément d'ouverture (18) et l'élément d'entrebâillement (19) constituent une chaîne articulée par l'intermédiaire d'une articulation de liaison (20).

5. Serrure de véhicule automobile selon la revendication 4, **caractérisée en ce que** le premier élément d'actionnement (12) fournit au moins une partie de l'élément d'ouverture (18) ou est relié à celui-ci.

6. Serrure de véhicule automobile selon la revendication 4 et éventuellement selon la revendication 5, **caractérisée en ce que** lors d'un actionnement du premier élément d'actionnement (12), d'abord le contour de mise en prise d'ouverture (18a) vient en prise avec le cliquet de verrouillage (7) et soulève le cliquet de verrouillage (7), et ensuite, le contour de mise en prise d'entrebâillement (19a) vient en prise avec le loquet de serrure (5) et entrebâille le loquet de serrure (5).

7. Serrure de véhicule automobile selon la revendication 4 et éventuellement selon la revendication 5 ou 6, **caractérisée en ce que** le cliquet de verrouillage (7) présente un contour d'ouverture complémentaire (21), et **en ce que** le contour de mise en prise d'ouverture (18a), lors d'un actionnement du premier élément d'actionnement (12), vient en prise avec le contour d'ouverture complémentaire (21), en particulier qu'il coulisse le long du contour d'ouverture complémentaire (21), et soulève ainsi le cliquet de verrouillage (7) et le maintient soulevé pendant la production du mouvement d'entrebâillement (10).

8. Serrure de véhicule automobile selon la revendication 3 et éventuellement selon l'une quelconque des revendications précédentes 4 à 7, **caractérisée en ce que** la deuxième chaîne cinématique (17) présente un élément de fermeture (23) ayant un contour de mise en prise de fermeture (23a) pour entamer le mouvement de fermeture (9) dans le loquet de serrure (5).

9. Serrure de véhicule automobile selon la revendication 8, **caractérisée en ce que** le loquet de serrure (5) présente un contour de fermeture complémentaire (24), et **en ce que** lors de l'actionnement du deuxième élément d'actionnement (14), le contour de mise en prise de fermeture (23a) vient en prise avec le contour de fermeture complémentaire (24) et entame le mouvement de fermeture (9) dans le loquet de serrure (5), de préférence **en ce que** lors de l'actionnement du premier élément d'actionnement (12), le contour de mise en prise de fermeture (23a) se trouve en dehors de la plage de mouvement du contour de fermeture complémentaire (24).

10. Serrure de véhicule automobile selon la revendication 8 et éventuellement selon la revendication 9, **caractérisée en ce que** le deuxième élément d'actionnement (14) fournit au moins une partie de l'élément de fermeture (23) ou est relié à celui-ci.

11. Serrure de véhicule automobile selon l'une quelconque des revendications précédentes, **caractérisée en ce qu'**une première connexion de câble Bowden (27) et une deuxième connexion de câble Bowden (28) sont prévues, et **en ce qu'**une connexion de câble Bowden (27, 28) est associée respectivement aux deux éléments d'actionnement (12, 14) pour la connexion entamant un mouvement d'un câble Bowden (25, 26).

12. Ensemble de serrure de véhicule automobile comprenant une serrure de véhicule automobile (2) selon l'une quelconque des revendications précédentes et comprenant un ensemble d'entraînement (3), l'ensemble d'entraînement (3) présentant un premier câble Bowden (25) qui est couplé au premier élément d'actionnement (12) et un deuxième câble Bowden (26) qui est couplé au deuxième élément d'actionnement (14), et l'ensemble d'entraînement (3) permettant d'entamer des mouvements de traction en alternance dans les câbles Bowden (25, 26) pour actionner les éléments d'actionnement (12, 14) .

13. Ensemble de serrure de véhicule automobile selon la revendication 12, **caractérisé en ce que** l'ensemble d'entraînement (3) présente au moins un moteur d'entraînement (30), de préférence exactement un moteur d'entraînement (30), pour produire les mouvements de traction.

14. Ensemble de serrure de véhicule automobile selon la revendication 13, **caractérisé en ce que** l'ensemble d'entraînement (3) présente un élément de réglage (32) déplaçable de manière linéaire ou rotative et qui peut être déplacé au moyen du moteur d'entraînement (30) dans deux directions d'entraînement opposées (34, 35) et qui est couplé par l'intermédiaire d'un ensemble de couplage (35) aux câbles Bowden (25, 26), en particulier aux extrémités de câble Bowden (25b, 26b) côté entraînement des câbles Bowden (25, 26).

15. Ensemble de serrure de véhicule automobile selon la revendication 14, **caractérisé en ce que** l'ensemble de couplage (33) est conçu de telle sorte que dans une première direction d'entraînement (34) de l'élément de réglage (32), un mouvement de traction peut être entamé dans le premier câble Bowden (25), et dans une deuxième direction d'entraînement (35) de l'élément de réglage (32), un mouvement de traction peut être entamé dans le deuxième câble Bowden (26), de préférence **en ce que** l'ensemble de couplage (33) entraîne ou laisse passer en alternance les extrémités de câble Bowden (25b, 26b) côté entraînement des deux câbles Bowden (25, 26) en fonction de la direction d'entraînement (34, 35) de l'élément de réglage (32).
